# EUROPÄISCHE PATENTSCHRIFT

(11) **EP 1 575 140 B1**
(45) Veröffentlichungstag und Bekanntmachung des Hinweises auf die Patenterteilung: **26.03.2008**
(21) Anmeldenummer: 04106103.7
(22) Anmeldetag: 26.11.2004
(51) Int. Cl.: H01T 13/08, H01T 13/20

(54) **Zündkerze**
Spark plug
Bougie d'allumage

(30) Priorität: 13.03.2004 DE 102004012422
(43) Veröffentlichungstag der Anmeldung: 14.09.2005
(73) Patentinhaber: ROBERT BOSCH GMBH, 70442 Stuttgart (DE)
(72) Erfinder: Schmittinger, Simon, 71272, Renningen (DE); Kaiser, Thomas, 70192, Stuttgart (DE)

(56) Entgegenhaltungen:
- EP-A- 1 022 828

## Beschreibung

### Stand der Technik

Die Erfindung geht aus von einer Zündkerze nach dem Oberbegriff des unabhängigen Anspruchs, wie offenbart in EP-A-1 022 828.

Der Aufbau einer Zündkerze zur Entzündung eines Luftkraftstoffgemisches in einem Brennraum einer Brennkraftrnaschine ist allgemein bekannt. Derartige Zündkerzen weisen ein Gehäuse auf, in dem ein Isolator angeordnet ist. In den Isolator ist eine Mittelbohrung eingebracht, die entlang der Längsachse des Gehäuses verläuft. In der Mittelbohrung ist ein Innenleiter angeordnet, der an seinem brennraumseitigen Ende eine Mittelelektrode und an seinem anschlussseitigen Ende einen Anschlussbolzen umfasst. Anschlussbolzen und Mittelleiter sind durch einen strombegrenzenden Widerstand elektrisch verbunden. Am brennraumseitigen Ende des Gehäuse ist eine Masseelektrode festgelegt. Durch Anlegen einer Hochspannung bildet sich zwischen der Mittelelektrode und der Masseelektrode eine Funkenstrecke aus, die zur Entzündung des Luftkraftstoffgemischs führt.

Das Gehäuse der Zündkerze weist ein Gewinde auf, mit dem die Zündkerze in ein Gegengewinde eingeschraubt werden kann, das in einem Zylinderkopf einer Brennkraftmaschine vorgesehen ist. Das Gehäuse umfasst weiterhin einen Mehrkant (beispielsweise Sechskant einen Zwölfkant), allgemein einen Bereich, an dem ein Werkzeug zum Eindrehen der Zündkerze in das Gegengewinde angesetzt werden kann, und der im Rahmen dieser Schrift als Ansatzbereich bezeichnet wird. Weiterhin weist das Gehäuse im Bereich zwischen dem Gewinde und dem Ansatzbereich einen Absatz mit einer Dichtfläche auf. Die Dichtfläche liegt bei einer eingeschraubten Zündkerze auf einer Gegendichtfläche des Zylinderkopfes auf und dichtet die Zündkerze ab.

Derartige Zündkerzen werden mit unterschiedlichen Gewindedurchmessern hergestellt. Bei den Zündkerzen mit einem Gewindeaußendurchmesser von M10 oder kleiner ist der Abstand zwischen dem Ansatzbereich und dem brennraumseitigen Ende des Gehäuses deutlich kleiner als 30 mm. Hierbei ist nachteilig, dass eine derartige Zündkerze einen hohen Platzbedarf hat, um das Eindrehen der Zündkerze mit einem Werkzeug zu ermöglichen.

### Vorteile der Erfindung

Die erfindungsgemäße Zündkerze hat den Vorteil, dass ihr Platzbedarf auch für die Montage gering ist. Hierzu ist vorgesehen, dass der Abstand zwischen dem brennraumseitigen Ende des Gehäuse und dem brennraumseitigen Rand des Ansatzelements größer als 30 mm ist.

Aufgrund der erfindungsgemäßen Geometrie der Zündkerze kann der Bauraum, der zum Einschrauben der Zündkerze in das im Zylinderkopf der Brennkraftmaschine vorgesehene Gegengewinde erforderlich ist, erheblich verringert werden. Dementsprechend kann der Zündkerzenschacht deutlich verkleinert werden. Damit steht insbesondere bei Motoren mit Mehrventiltechnik für Kühlkanäle und für die Ein- und Auslasskanäle der Ein- und Auslassventile mehr Platz zur Verfügung. Dies ist insbesondere für im Direkteinspritzverfahren betriebene und durch Aufladung leistungsgesteigerte Verbrennungsmotoren vorteilhaft.

Durch die in den abhängigen Ansprüchen genannten Maßnahmen sind vorteilhafte Weiterbildungen der in dem unabhängigen Anspruch angegebenen Zündkerze möglich.

Vorteilhaft liegt der Abstand zwischen dem brennraumseitigen Ende des Gehäuses und dem brennraumseitigen Rand des Ansatzelements im Bereich zwischen 40 und 60 mm, insbesondere bei 43,5 mm, wodurch neben dem geringen Platzbedarf auch eine gute Wärmeableitung sichergestellt ist.

Besonders vorteilhaft ist der größte Durchmesser g des Gehäuses höchstens um 30 Prozent größer als der Außendurchmesser d des Gewindes, wobei unter dem größten Durchmesser g der größte Außendurchmesser des Gehäuses bezogen auf seine Längsachse verstanden wird.

Bezeichnet man den Abstand zwischen dem brennraumseitigen Ende des Gehäuses und dem brennraumseitigen Rand der Dichtfläche mit c und den Abstand zwischen dem brennraumseitigen Rand der Dichtfläche und dem brennraumseitigen Rand des Ansatzbereichs mit b, so ist besonders vorteilhaft b > 0,5 c. Vorteilhaft liegt b im Bereich zwischen 12 und 25 mm, insbesondere bei 17 mm, und c liegt im Bereich von 19 bis 29 mm, insbesondere bei 26,5 mm.

### Zeichnung

Ein Ausführungsbeispiel der Erfindung ist in der Zeichnung dargestellt und in der nachfolgenden Beschreibung näher erläutert. Figur 1 zeigt eine erfindungsgemäße Zündkerze in Aufsicht.

### Beschreibung des Ausführungsbeispiels

In Figur 1 ist eine Zündkerze 10 dargestellt, die ein metallisches Gehäuse 21 aufweist, in dem ein Isolator 29 gasdicht festgelegt ist. Der Isolator 29 weist eine Mittelbohrung auf, die entlang einer Längsachse 25 des Gehäuses 21 verläuft, und in der ein Innenleiter angeordnet ist. Der Innenleiter umfasst am brennraumseitigen Ende 11 der Zündkerze 10 eine Mittelelektrode 31 und am anschlussseitigen Ende 12 der Zündkerze 10 einen Anschlussbolzen 33. Anschlussbolzen 33 und Mittelelektrode 31 sind durch einen ebenfalls in der Mittelbohrung des Isolators 29 angeordneten strombegrenzenden Widerstand verbunden.

An dem brennraumseitigen Ende des Gehäuses 21 ist eine Masseelektrode 32 festgelegt, die als Dachelektrode ausgeführt ist. Durch Anlegen einer Hochspannung zwischen der Masseelektrode 32 und der Mittelelektrode 31 bildet sich zwischen den beiden Elektroden 31, 32 eine Funkenstrecke aus.

Das Gehäuse weist brennraumseitig ein Gewinde 23 auf, an das sich ein Absatz mit einer Dichtfläche 24 anschließt. Das Gehäuse weist weiterhin an seinem anschlussseitigen Ende ein Ansatzelement 22 auf, an dem ein Werkzeug zum Eindrehen der Zündkerze 10 in ein Gegengewinde ansetzbar ist. Der Ansatzbereich ist beim dargestellten Ausführungsbeispiel als Zwölfkant ausgebildet. Alternativ kann das Ansatzelement beispielsweise auch als Sechskant ausgeführt sein. Zwischen dem Ansatzelement und der Dichtfläche weist das Gehäuse einen zylindrischen Bereich auf.

Der in der Figur mit c gekennzeichnete Abstand zwischen dem brennraumseitigen Rand der Dichtfläche 24 und dem brennraumseitigen Rand des Gehäuses 21 beträgt 26,5 mm, der Abstand d zwischen dem brennraumseitigen Rand des Ansatzelements 22 und dem brennraumseitigen Rand der Dichtfläche 24 beträgt 17 mm, und der Abstand a zwischen dem anschlussseitigen Ende des Anschlussbolzens 33 und dem brennraumseitigen Rand des Ansatzelements 22 beträgt 44 mm. Die Zündkerze weist somit eine Gesamtlänge 1 von 87,5 mm auf. Das Gewinde 23 ist ein M10-Gewinde. Der größte Durchmesser g der Zündkerze liegt bei 16 mm.

Bei weiteren Ausführungsformen der Erfindung weist die Zündkerze folgenden Abmessungen auf: b = 12 mm, c = 19 mm, d = 10 mm oder b = 25 mm, c = 29 mm, d = 10 mm.

## Patentansprüche

1. Zündkerze (10) mit einem Gehäuse (21) und einem in dem Gehäuse (21) angeordneten Isolator (29), der eine entlang einer Längsachse (25) des Gehäuses (21) verlaufende Mittelbohrung aufweist, in der ein Innenleiter angeordnet ist, der an einem brennraumseitigen Ende (11) der Zündkerze (10) eine Mittelelektrode (31) und an einem anschlussseitigen Ende (12) der Zündkerze (10) einen Anschlussbolzen (33) umfasst, wobei am brennraumseitigen Ende (11) des Gehäuses (21) mindestens eine Masseelektrode (32) festgelegt ist, wobei das Gehäuse (21) ein Gewinde (23) mit einem Durchmesser d von M10 oder kleiner aufweist, mit dem die Zündkerze (10) in ein Gegengewinde insbesondere eines Zylinderkopfes einer Brennkraftmaschine eindrehbar ist, wobei an dem Gehäuse (21) ein Ansatzelement (22) vorgesehen ist, an dem ein Werkzeug zum Eindrehen der Zündkerze (10) in das Gegengewinde ansetzbar ist, und wobei das Gehäuse (21) zwischen dem Gewinde (23) und dem Ansatzelement (22) einen Absatz mit einer Dichtfläche (24) aufweist, **dadurch gekennzeichnet, dass** der Abstand (b + c) zwischen dem brennraumseitigen Ende des Gehäuses (21) und dem brennraumseitigen Rand des Ansatzelements (22) größer als 30 mm ist.

2. Zündkerze nach Anspruch 1, **dadurch gekennzeichnet, dass** der Abstand (b+c) zwischen dem brennraumseitigen Ende des Gehäuses (21) und dem brennraumseitigen Rand des Ansatzelements (22) im Bereich zwischen 40 und 60 mm, insbesondere bei 43,5 mm, liegt.

3. Zündkerze nach Anspruch 1 oder 2, **dadurch gekennzeichnet, dass** der größte Durchmesser g des Gehäuses (21) höchstens um 30 Prozent größer ist als der Außendurchmesser d des Gewindes (23), wobei mit dem größten Durchmesser g der größte Außendurchmesser des Gehäuses (21) bezogen auf seine Längsachse (25) bezeichnet ist.

4. Zündkerze nach einem der vorhergehenden Ansprüche, **dadurch gekennzeichnet, dass** der Abstand zwischen dem brennraumseitigen Ende des Gehäuses (21) und dem brennraumseitigen Rand der Dichtfläche (24) mit c und der Abstand zwischen dem brennraumseitigen Rand der Dichtfläche (24) und dem brennraumseitigen Rand des Ansatzelements (22) mit b bezeichnet wird.

5. Zündkerze nach Anspruch 4, **dadurch gekennzeichnet, dass** b > 0,5 c.

6. Zündkerze nach Anspruch 4 oder 5, **dadurch gekennzeichnet, dass** b im Bereich von 12 mm bis 25 mm, insbesondere bei 17 mm liegt.

7. Zündkerzen nach einem der Ansprüche 3 bis 5, **dadurch gekennzeichnet, dass** c im Bereich von 19 mm bis 29 mm, insbesondere bei 26,5 mm, liegt.

## Claims

1. Spark plug (10) having a housing (21) and having an isolator (29) which is arranged in the housing (21) and which has a central bore which runs along a longitudinal axis (25) of the housing (21), in which central bore is arranged an internal conductor which comprises a central electrode (31) at a combustion-chamber-side end (11) of the spark plug (10) and a connecting bolt (33) at a connection-side end (12) of the spark plug (10), with at least one ground electrode (32) being fixed to the combustion-chamber-side end (11) of the housing (21), with the housing (21) having a thread (23) with a diameter d of M10 or smaller, by means of which thread (23) the spark plug (10) can be screwed into a mating thread in particular of a cylinder head of an internal combustion engine, with a lug element (22) being provided on the housing (21), on which lug element (22) can engage a tool for screwing the spark plug (10) into the mating thread, and with the housing (21) having, between the thread (23) and the lug element (22), a shoulder with a sealing face (24), **characterized in that** the spacing (b + c) between the combustion-chamber-side end of the housing (21) and the combustion-chamber-side edge of the lug element (22) is greater than 30 mm.

2. Spark plug according to Claim 1, **characterized in that** the spacing (b + c) between the combustion-chamber-side end of the housing (21) and the combustion-chamber-side edge of the lug element (22) is in the range between 40 and 60 mm, and is in particular 43.5 mm.

3. Spark plug according to Claim 1 or 2, **characterized in that** the greatest diameter g of the housing (21) is at most 30 percent greater than the outer diameter d of the thread (23), with the greatest diameter g referring to the greatest outer diameter of the housing (21) with respect to its longitudinal axis (25).

4. Spark plug according to one of the preceding claims, **characterized in that** the spacing between the combustion-chamber-side end of the housing (21) and the combustion-chamber-side edge of the sealing face (24) is denoted by c and the spacing between the combustion-chamber-side edge of the sealing face (24) and the combustion-chamber-side edge of the lug element (22) is denoted by b.

5. Spark plug according to Claim 4, **characterized in that** b > 0.5 c.

6. Spark plug according to Claim 4 or 5, **characterized in that** b is in the range from 12 mm to 25 mm, and is in particular 17 mm.

7. Spark plug according to one of Claims 3 to 5, **characterized in that** c is in the range from 19 mm to 29 mm, and is in particular 26.5 mm.

## Revendications

1. Bougie d'allumage (10) comportant un culot (21) et dans celui-ci, un isolant (29) ayant un perçage central suivant l'axe longitudinal (25) du culot (21) avec un conducteur intérieur dont l'extrémité (11) de la bougie (10) côté chambre de combustion comporte une électrode centrale (31) et l'extrémité (12) côté branchement de la bougie (10) comporte un écrou de connexion (33),
l'extrémité (11) côté chambre de combustion du culot (21) porte au moins une électrode de masse (32),
le culot (21) a un filetage (23) d'un diamètre (d) de calibre M10 ou plus petit, par lequel la bougie d'allumage (10) est vissée dans un filetage complémentaire, notamment dans la culasse d'un moteur à combustion interne,
le culot (21) ayant un élément de prise (22) pour appliquer un outil servant à visser la bougie (10) dans le filetage complémentaire et
le culot (21) comporte un épaulement avec une surface d'étanchéité (24) entre le filetage (23) et l'élément de prise (22),
**caractérisée en ce que**
la distance (b + c) entre l'extrémité du culot (21) côté chambre de combustion et le bord côté chambre de combustion de l'élément de prise (22), est supérieure à 30 mm.

2. Bougie d'allumage selon la revendication 1,
**caractérisée en ce que**
la distance (b + c) entre l'extrémité côté chambre de combustion du boîtier (21) et le bord côté chambre de combustion de l'élément de prise (22) se situe dans une plage comprise entre 40 et 60 mm, notamment à 43,5 mm.

3. Bougie d'allumage selon la revendication 1 ou 2,
**caractérisée en ce que**
le plus grand diamètre (g) du culot (21) est au plus 30 % plus grand que le diamètre extérieur (d) du filetage (23), le plus grand diamètre (g) étant le plus grand diamètre extérieur du culot (21) par rapport à son axe longitudinal (25).

4. Bougie d'allumage selon l'une des revendications précédentes,
**caractérisée en ce que**
la distance entre l'extrémité du culot (21) côté chambre de combustion et le bord côté chambre de combustion de la surface d'étanchéité (24) porte la référence (c) et la distance entre le bord côté chambre de combustion de la surface d'étanchéité (24) et le bord côté chambre de combustion de l'élément de prise (22) porte la référence (b).

5. Bougie d'allumage selon la revendication 4,
**caractérisée en ce qu'**
on a b > 0,5 c.

6. Bougie d'allumage selon la revendication 4 ou 5,
**caractérisée en ce que**
(b) se situe dans une plage comprise entre 12 mm et 25 mm, notamment aux environs de 17 mm.

7. Bougie d'allumage selon l'une des revendications 3 à 5,
**caractérisée en ce que**
(c) se situe dans une plage comprise entre 19 mm et 29 mm, notamment aux environs de 26,5 mm.
